# EUROPÄISCHE PATENTSCHRIFT

(11) **EP 1 129 822 B1**
(45) Veröffentlichungstag und Bekanntmachung des Hinweises auf die Patenterteilung: **02.05.2003**
(21) Anmeldenummer: 01101595.5
(22) Anmeldetag: 25.01.2001
(51) Int. Cl.: B24B 55/10, B24B 23/03, B24B 23/02

(54) **Exzentertellerschleifer**
Orbital sander
Ponceuse orbitale

(30) Priorität: 03.03.2000 DE 10010106
(43) Veröffentlichungstag der Anmeldung: 05.09.2001
(73) Patentinhaber: Kress-elektrik GmbH + Co. Elektromotorenfabrik, D-72406 Bisingen (DE)
(72) Erfinder: Binder, Alfred, 72406 Bisingen (DE); Gaiser, Siegbert, 72336 Balingen (DE); Trinks, Roman, 72406 Bisingen (DE)
(74) Vertreter: Jakelski, Joachim, Dr.

(56) Entgegenhaltungen:
- DE-A- 4 023 464
- DE-A- 19 727 700
- DE-C- 3 625 671
- GB-A- 1 322 283
- US-A- 5 993 305

## Beschreibung

Die Erfindung betrifft einen Exzentertellerschleifer, bei dem die die Schleiftellereinheit antreibenden Getriebeteile gegen das Eindringen von Schleifstaub abgedichtet sind nach dem Oberbegriff des Anspruchs 1.

Ein derartiger Exzentertellerschleifer geht beispielsweise aus der GB 1322283 A hervor.

Ein Exzentertellerschleifer geht ferner beispielsweise auch aus der DE 36 25 671 C1 hervor. Bei diesem Exzentertellerschleifer wird die Dichtung von einer gummielastischen, am Maschinengehäuse befestigten Faltenmembran gebildet, die über ein Lager drehbar auf der Antriebswelle oder dem Schleifteller der Schleiftellereinheit sitzt und das Maschinengehäuse oberhalb des Schleiftellers abschließt.

Problematisch bei einem derartigen Exzentertellerschleifer ist es, dass keine Eigenabsaugung des Schleifstaubs möglich ist, da die Dichtung das Gehäuse oberhalb des Schleiftellers großflächig abschließt.

Aus der DE 4023464 A geht ein motorgetriebenes Handschleifgerät hervor, bei dem der anfallende Staub mittels einer Saugeinrichtung über Staubabsaugkanäle abgesaugt wird, die das Schleifelement durchqueren und in einen nach außen hin abgedichteten Staubabsaugraum oberhalb des Schleifelements münden.

Der Erfindung liegt das Problem zugrunde, einen gattungsgemäßen Exzentertellerschleifer so weiterzubilden, dass einerseits eine optimale und leicht herstellbare Abdichtung der Getriebe- und Antriebsteile, andererseits eine Eigenabsaugung von Schleifstaub möglich ist.

Dieses Problem wird bei einem Exzentertellerschleifer der eingangs beschriebenen Art durch die Merkmale des Anspruchs 1 gelöst.

Das im Getriebedeckelelement angeordnete Luftleitelement ermöglicht durch optimale Luftleitung einen hohen Absaugwirkungsgrad.

Durch die Möglichkeit, das Dichtelement lösbar an dem Getriebedeckelelement zu befestigen, wird nicht nur eine sehr schnelle Montage ermöglicht, sondern insbesondere auch eine sehr schnelle Demontage, beispielsweise um das Dichtelement bei einer Beschädigung auszutauschen.

Das Dichtelement ist als Dichtungsbalg ausgebildet, der an einem, an der Schleiftelleraufnahme vorgesehenen Stützring und an wenigstens einem Befestigungsdom lösbar befestigt ist, die an dem Getriebedeckelelement zum Schleifteller hin vorspringend angeordnet sind, wobei die Befestigung über einen Stützring und einen Gleitring, an dem das Dichtelement mittels einer Ringfeder erfolgt. Die Befestigung an dem Befestigungsdom geschieht durch einen Spanndraht. Hierdurch wird die Befestigung des Dichtungsbalgs wesentlich erleichtert und insbesondere auch eine Demontage bei beschädigtem Dichtungsbalg ermöglicht.

Bei einer vorteilhaften Ausführungsform ist dabei vorgesehen, dass das Luftleitelement einen zum Schleifteller weisenden ringförmigen Vorsprung aufweist. In dem ringförmigen Vorsprung sind vorzugsweise über den Umfang gleichverteilt angeordnete Öffnungen vorgesehen, welche die Schleifstaubabsaugung optimieren.

Neben einer optimalen Absaugwirkung erfüllt das Strömungsleitelement auch die Funktion einer Bremse des Schleiftellers, um so ein unerwünschtes Hochlaufen der Drehzahl des Schleiftellers zu verhindern.

Weitere Vorteile und Merkmale der Erfindung sind Gegenstand der nachfolgenden Beschreibung sowie der zeichnerischen Darstellung eines Ausführungsbeispiels.

In Figur 1 ist schematisch der untere Teil eines Exzentertellerschleifers dargestellt, wobei zur besseren Übersicht der Schleifteller und das Gehäuse des Exzentertellerschleifers weggelassen wurden.

Fig. 2 zeigt eine teilweise geschnittene perspektivische Darstellung des Getriebedeckelelements mit darin befestigten Elementen des Exzentertellerantriebs.

In Fig. 3 ist schließlich eine Schnittdarstellung eines Exzentertellerantriebs eines von der Erfindung Gebrauch machenden Exzentertellerschleifers gezeigt.

Ein Gehäuse 30 eines Exzentertellerschleifers (vergl. Fig. 3) wird auf seiner dem Schleifteller 35 zugewandten Seite durch ein Getriebedeckelelement 1 abgeschlossen. An dem Getriebedeckelelement 1 ist ein elastisches Strömungsleitelement 2 beispielsweise durch Aufziehen angeordnet, welches einen zum Schleifteller 35 weisenden Vorsprung 2a aufweist. Dieses Strömungsleitelement 2 ermöglicht zum einen eine optimale Absaugung von beim Schleifvorgang entstehendem Schleifstaub, zum anderen dient es als Bremselement zur Abbremsung des Schleiftellers 35 im weiter unten näher zu beschreibenden Friktionsmitnahmebetrieb.

Zentrisch in dem Getriebedeckelelementelement 1 ist ferner eine als Ganze mit 13 bezeichnete Schleiftelleraufnahme angeordnet (vergl. auch Fig. 1 und Fig. 2). Diese Schleiftelleraufnahme 13 weist ein Aussenstirnzahnrad 13a auf, welches auf an sich bekannte Weise in einem Innenstirnzahnrad 33, welches in dem Gehäuse 30 des Exzentertellerschleifers drehfest, aber axial verschieblich angeordnet ist, abwälzt. An der Schleiftelleraufnahme 13 sind ein Drehlager, beispielsweise ein Rillenkugellager 6 mittels eines Sicherungsrings 8, sowie eine Nadelhülse 7 befestigt. Das Rillenkugellager 6 und die Nadelhülse 7 dienen der drehbeweglichen Aufnahme des Schleiftellers 35.

An der Schleiftellerlaufnahme 13 sind ferner ein Gleitring 5 und ein Stützring 3 befestigt, wobei der Stützring 3 beispielsweise aus einer Aluminiumlegierung besteht, wohingegen der Gleitring ein Stahlteil ist. Der Gleitring 5 und der Stützring 3 sind auf eine an der Schleiftelleraufnahme 13 vorgesehenen Aufnahme aufgepresst.

An dem Stützring 3 ist beispielsweise mittels einer Ringfeder 12 ein zweites Dichtelement 4 befestigt, beispielsweise durch am Dichtelement 4 vorgesehene Lippen 4a, welche auf den Gleitring 5 angepasst sind. Das zweite Dichtelement 4 ist andererseits an einem Befestigungsdom 16, der an dem Getriebedeckel 1 zum Schleifteller hin vorspringend angeordnet ist, beispielsweise mittels eines Spanndrahts 9 lösbar befestigt.
Das Getriebedeckelelement 1 ist durch ein Dichtelement 1c mit dem Gehäuse 30 abgedichtet verbunden.

Das im Gehäuse 30 drehfest gelagerte Innenstirnzahnrad 33 ist so auf das Aussenstirnzahnrad 13a, welches mit dem Schleifteller 35 verbunden ist, angepasst, dass es in dem Innenstirnzahnrad 33 abwälzen kann.

Der Schleifteller 35 bildet zusammen mit der Schleiftelleraufnahme 13 und dem Aussenstirnzahnrad 13a eine Baugruppe, die beispielsweise mittels einer Mutter 31 an dem Getriebedeckelelement 1 befestigt ist, wie es aus Fig. 3 hervorgeht. Das Aussenstirnzahnrad 13a ist auf einer exzentrischen Welle 40 angeordnet, die von einem (nicht dargestellten) Elektromotor auf an sich bekannte Weise angetrieben wird.

Das Innenstirnzahnrad 33 ist durch ein Schaltgestänge 51, welches durch einen Schaltknopf 50 betätigbar ist, in Axialrichtung entgegen der Rückstellkraft von Synchronisationsdruckfedern 34 verschieblich. Die Verstellung entspricht der aus der DE 197 27 700 A1 bekannten, auf die vorliegend Bezug genommen wird. Die Synchronisationsdruckfedern 34 ermöglichen nicht nur eine Stabilisierung des Innenstirnzahnrads 33 in einer vorgegebenen Position, sondern auch ein synchronisiertes Einrücken des Aussenstirnzahnrads 13a in das Innenstirnzahnrad 33. Durch die Synchronisationsdruckfedern 34 können auch geringfügige Lageungenauigkeiten des Aussenstirnzahnrads 13a und des Innenstirnzahnrads 33 kompensiert werden.

Der Exzentertellerschleifer hat im wesentlichen zwei Schaltstellungen.

In einer ersten, durch Betätigen des Schaltknopfes wählbaren Schaltstellung ist das Aussenstirnzahnrad 13a in Eingriff mit dem Innenstirnzahnrad 33 (in Fig. 3 dargestellt). In dieser Schaltstellung rotiert die gesamte Baugruppe umfassend Schleiftelleraufnahme 13, Schleifteller 35 und Aussenstirnzahnrad 13a um die Exzenterwelle 40. Gleichzeitig wälzt das Aussenstirnzahnrad 13a in dem Innenstirnzahnrad 33 ab, wodurch eine kreisende Bewegung hervorgerufen wird. Dieser kreisenden Bewegung ist die Drehung des Schleiftellers 35 um seine eigene Achse überlagert, so dass sich insgesamt eine hypozykloidische Bewegung ergibt, welche beispielsweise ein Abtragsgschleifen ermöglicht.

In einer zweiten, durch Betätigen des Schaltknopfes einstellbaren Schaltstellung ist das Aussenstirnzahnrad 13a aus dem Innenstirnzahnrad 33 ausgerückt. In diesem Falle dreht sich der Schleifteller 35 lediglich aufgrund einer Friktionsmitnahme exzentrisch um die Exzenterwelle 40. Die vorbeschriebene hypozykloidische Bewegung entsteht jedoch nicht. Dieser Betriebszustand kann beispielsweise zum Feinschleifen eingesetzt werden. In diesem Betriebszustand wirkt das Luftleitelement 2 aufgrund seines zum Schleifteller hin weisenden ringförmigen Vorsprungs 2a als Bremselement, so dass ein "Hochlaufen" der Exzenterbewegung des Schleiftellers 35 nicht möglich ist.

In beiden Betriebszuständen dient das Luftleitelement 2 der optimalen Führung des Absaugluftstroms, mit dem Schleifstaub durch die in dem Getriebedeckelelement 1 vorgesehenen Öffnungen 1a abtransportiert wird. Zur Optimierung dieses Absaugluftstroms sind in dem ringförmigen Vorsprung 2a im wesentlichen über den Umfang gleichverteilte kleine Öffnungen 2b (vgl. Fig. 1 und Fig. 2) vorgesehen.

## Patentansprüche

1. Exzentertellerschleifer, bei dem die die Schleiftellereinheit antreibenden Getriebeteile gegen das Eindringen von Schleifstaub abgedichtet sind, wobei ein erstes an einem Getriebedeckelelement (1) angeordnetes elastisches Strömungsleitelement (2) und ein elastisches Dichtelement (4), das einerseits an einer Schleiftelleraufnahme (13), andererseits an dem Getriebedeckelelement (1) so befestigt ist, dass Öffnungen (1a) in dem Getriebedeckelelement (1) freiliegen, **dadurch gekennzeichnet, dass** das Dichtelement (4) ein Dichtungsbalg ist, der an einem an der Schleiftelleraufnahme (13) vorgesehenen Stützring (3) und an wenigstens einem Befestigungsdom (1b) befestigt ist, der an dem Getriebedeckelelement (1) zum Schleifteller (33) hin vorspringend angeordnet ist, dass das Dichtelement (4) an einem Gleitring (5) mittels einer Ringfeder (12) und an dem wenigstens einen Befestigungsdom (1b) mittels eines Spanndrahts (9) lösbar befestigt ist.

2. Exzentertellerschleifer nach Anspruch 1, **dadurch gekennzeichnet, dass** das elastische Strömungsleitelement (2) einen zum Schleifteller (35) weisenden ringförmigen Vorsprung (2a) aufweist.

3. Exzentertellerschleifer nach Anspruch 2, **dadurch gekennzeichnet, dass** im ringförmigen Vorsprung (2a) vorzugsweise über den Umfang des Strömungsleitelements (2) gleichverteilt angeordnete Öffnungen (2b) vorgesehen sind.

## Claims

1. An eccentric-disc grinder, in which the gearing parts driving the grinding-disc unit are sealed off to prevent the penetration of grinding dust, wherein a first resilient flow-guiding member (2) arranged on a gearing cover member (1) and a resilient sealing member (4) which is fastened on one side to a grinding-disc receiving means (13) and on the other side to the gearing-cover member (1) in such a way that openings (1a) in the gearing-cover member (1) are exposed, **characterized in that** the sealing member (4) is a sealing bellows which is fastened to a support ring (3) provided on the grinding-disc receiving means (13) and to at least one fastening dome (1b) which is arranged on the gearing-cover member (1) so as to project towards the grinding disc (35), and the sealing member (4) is fastened in a releasable manner to a sliding ring (5) by means of an annular spring (12) and to the at least one fastening dome (1b) by means of a tensioning wire (9).

2. An eccentric-disc grinder according to Claim 1, **characterized in that** the resilient flow-guiding member (2) has an annular projection (2a) directed towards the grinding disc (35).

3. An eccentric-disc grinder according to Claim 2, **characterized in that** openings (2b) preferably arranged uniformly distributed over the periphery of the flow-guiding member (2) are provided in the annular projection (2a).

## Revendications

1. Ponceuse orbitale, dont les parties entraînant l'ensemble meule assiette sont protégées de manière étanche contre la pénétration de la poussière, avec un premier élément élastique de guidage d'écoulement (2) monté sur un couvercle de transmission (1) et un élément élastique d'étanchéité (4) fixé d'un côté sur un logement (13) de la meule assiette et de l'autre côté sur le couvercle, de manière à laisser libres des ouvertures (1a) prévues dans l'élément de couverture (1),
**caractérisée en ce que**
l'élément d'étanchéité (4) est un soufflet d'étanchéité fixé sur une bague de soutien (3) prévue sur le logement de meule (13) et sur au moins une calotte de fixation (1b) sur le couvercle de transmission (1) montée en saillie vers la meule assiette (33), l'élément d'étanchéité (4) étant fixé de manière séparable sur une bague de glissement (5) au moyen d'un ressort annulaire (12) et sur la calotte au moins unique de fixation (1b) par un fil métallique de serrage (9).

2. Ponceuse orbitale selon la revendication 2,
**caractérisée en ce que**
l'élément élastique de guidage d'écoulement (2) présente une saillie annulaire (2a) tournée vers le plateau (35).

3. Ponceuse orbitale selon la revendication 2,
**caractérisée en ce que**
la saillie annulaire (2a) présente des ouvertures (2b) de préférence régulièrement réparties le long de la périphérie de l'élément de guidage d'écoulement (2).
